# EUROPÄISCHE PATENTSCHRIFT

(11) **EP 0 051 103 B1**
(45) Veröffentlichungstag und Bekanntmachung des Hinweises auf die Patenterteilung: **14.11.1984**
(21) Anmeldenummer: 81103886.8
(22) Anmeldetag: 20.05.1981
(51) Int. Cl.: H01R 43/00, H01R 4/24

(54) **Vorrichtung zum Anklemmen einer isolierten Kabelader an ein Kontaktelement**
Device for clamping an insulated cable conductor to a contact element
Dispositif pour serrer un conducteur de câble isolé à un élément de contact

(30) Priorität: 29.10.1980 DE 3040709
(43) Veröffentlichungstag der Anmeldung: 12.05.1982
(73) Patentinhaber: KRONE GmbH, D-1000 Berlin 37 (DE)
(72) Erfinder: Forberg, Horst, D-1000 Berlin 42 (DE); Achtnig, Klaus-Peter, D-1000 Berlin 45 (DE); Stoewe, Anneliese, D-1000 Berlin 20 (DE)
(74) Vertreter: Beetz & Partner Patentanwälte

## Beschreibung

Die Erfindung betrifft eine Vorrichtung zum elektrisch leitenden Anklemmen einer isolierten dünnen Kabelader an ein aufrechtstehendes Kontaktelement der im Oberbegriff des Patentanspruchs 1 angegebenen Gattung.

Aus der US-A-3 946 476 ist bereits eine gattungsgleiche Vorrichtung bekannt, die zum gleichzeitigen Anklemmen von zwei isolierten dünnen Kabeladern in zwei benachbarte aufrechtstehende Kontaktelemente dient. Jeweils zwei Kabeladern werden von dieser Vorrichtung erfasst, in benachbarte Anschlussklemmen beispielsweise eines Fernmelde-Verteilers eingeschoben und anschliessend an einer Seite der Anschlussklemme abgeschnitten. Die Vorichtung weist einen in einem Handgriff angeordneten Stössel auf, dessen frei vorstehendes Ende von einer gegenüber diesem längsverschiebbaren Hülse umgeben ist. Im frei vorstehenden Endteil der Hülse sind in einer Hülsenwand jeweils zwei Paare von Längsschlitzen vorgesehen. In der gegenüberliegenden Wand des vorstehenden Hülsenendes befindet sich eine Bohrung zur Aufnahme der Kabelader, welche beim Eindrücken der Kabelader in die Anschlussklemme als Schneidkante zum Abtrennen eines Kabelendes wirkt. Eine seitliche Abstützung der elastisch spreizbaren Zungen des Kontaktelementes beim Einschieben der Kabelader in dessen Längsschlitz ist jedoch mit dieser bekannten Vorrichtung nicht möglich, weil das Kontaktelement weder von der Hülse, noch vom Druckstück am Ende des Stössels umfasst wird.

Aufgabe der Erfindung ist es, eine Vorrichtung der angegebenen Gattung zu schaffen, mit welcher elektrisch leitende Klemmverbindungen zwischen Kabeladern und aufrechtstehenden, seitlich nicht abgestützten Anschlusselementen sicher und auf einfache Weise hergestellt werden können.

Diese Aufgabe wird durch die kennzeichnenden Merkmale des Patentanspruchs 1 gelöst.

Zweckmässige Ausgestaltungen der Erfindung sind Gegenstand der Unteransprüche 2 und 3.

Im folgenden wird ein Ausführungsbeispiel der erfindungsgemässen Vorrichtung anhand der Zeichnung im einzelnen beschrieben. Es zeigen:
Fig. 1 einen Axialschnitt der Klemmvorrichtung;
Fig. 2 einen Schnitt A-A der Hülse und des Druckstückes der Vorrichtung nach Fig. 1;
Fig. 3 eine Draufsicht auf ein Anschlusselement mit angeklemmter Kabelader;
Fig. 3a, 3b je eine Seitenansicht des Anschlusselementes mit angeklemmter Kabelader.

Die in den Fig. 1 und 2 dargestellte Vorrichtung besteht aus einem sich stufenweise verjüngenden Stössel 1, der sich mit seinem hinteren verdickten Endteil an einer in einem Hohlraum eines Gehäuses 5 angeordneten Schraubenfeder 4 abstützt. Die vorderen und mittleren Teile des Stössels 1 sind in einer Hülse 2 längsverschiebbar geführt. Am vorderen Endteil des Stössels 1 ist ferner ein Druckstück 1 a ausgebildet, das - wie aus Fig. 2 ersichtlich - einen von zwei Profilstegen 1 begrenzten schrägen Längsschlitz 1 c aufweist. Das vordere Endteil 3 der mit ihrem verbreiterten rückwärtigen Teil im Gehäuse 5 festgelegten Hülse 2 ragt in der in Fig. 1 dargestellten Position über die Stirnkante des Druckstückes 1 a hinaus. Ferner ist in diesem vorderen Endteil 3 der Hülse 2 eine Schneidkante 3a ausgebildet, der ein Längsschlitz 3b von grösserer Länge gegenüberliegt.

Wie in Fig. 3 gestrichelt dargestellt, umschliesst die Hülse 2 vor und während des eigentlichen Klemmvorganges ein Anschlusselement 11, das einen Z-förmigen Querschnitt aufweist. In jedem Schenkel 13 dieses Anschlusselementes 11 ist ein Längsschlitz 13a von vorbestimmter Länge vorgesehen (vgl. Fig. 3a, 3b), dessen abgerundeter Boden das Widerlager für die Isolierung der Kabelader im voll eingedrückten Zustand bildet. Der Mittelteil des Z-förmigen Anschlusselementes stellt das eigentliche Kontaktelement 12 dar und weist einen Längsschlitz 12 a von grösserer Länge auf, der in seinem unteren Teil 12b zur Erzielung einer Federwirkung zweier in das Drahtmaterial einschneidender Zungen 12c eine grössere Breite besitzt.

Die Funktionsweise der erfindungsgemässen Vorrichtung ist folgende:
Es wird eine Kabelader in die verbreiterte Maulöffnung der Schlitze 13a lose eingelegt, wie es in Fig. 3a gestrichelt dargestellt ist. Daraufhin wird die längsgeschlitzte Hülse 2 so auf das Anschlusselement 11 aufgesetzt, dass die beiden vorstehenden Teile der Kabelader in den Längsschlitz 36 der Hülse 2 hineingleiten und die Hülsenwandung bei einem Vorschub der Vorrichtung sich direkt neben die Aussenflächen der Schenkel 13 des Anschlusselementes 11 anlegen. Die Längsschlitze in der Hülse sind so gewählt, dass sich durch eine weitere Vorschubbewegung das Druckstück 1 a in der in Fig. 3 dargestellten Weise auf die mittleren Teile der Kabelader abstützt und die Kabelader bis zum Boden der Schlitze 13a in das Anschlusselement hineindrückt.

Eine weitere Vorschubbewegung des Gehäuses 5 bewirkt, dass sich die Hülse 2 gegenüber dem Stössel 1 und dem Druckstück 1 a weiter vorschiebt, so dass die Schneidkante 3a zur Wirkung gelangt und ein vorstehendes Ende der Kabelader in vorgegebenem Abstand quer abschneidet. Damit ist der An- 'schaltvorgang abgeschlossen und die Vorrichtung kann abgezogen werden.

## Patentansprüche

1. Vorrichtung zum elektrisch leitenden Anklemmen einer isolierten dünnen Kabelader an ein aufrechtstehendes Kontaktelement (12), das sich bei Einlegen der Kabelader elastisch spreizende, mit Schneidkanten versehene Zungen aufweist, mit einem in einem Gehäuse (5) längsverschiebbaren Stössel (1), der an seinem vorderen freien Ende ein Druckstück (1a) aufweist, und mit einer das Druckstück umgebenden Hülse (2), die an ihrem der Kabelader zugewandten Ende Längsschlitze (3b) zur Aufnahme der Kabelader aufweist, dadurch gekennzeichnet, dass die Hülse (2) - den Stössel (1) umfassend - in dem Gehäuse fest gelagert ist und ein aus dem Gehäuse (5) herausragendes freies Endteil (3) aufweist, das sowohl im betätigten als auch im unbetätigten Zustand der Vorrichtung über das am Stössel (1) angeformte Druckstück (1a) vorsteht und dessen Querschnitt derart gestaltet ist, dass es das Kontaktelement (11) beim Aufsetzen eng umfasst und dessen Zungen (13) seitlich abstützt.

2. Vorrichtung nach Anspruch 1, dadurch gekennzeichnet, das einer der Längsschlitze (3b) als Schneide (3a) ausgebildet ist.
Vorrichtung nach Anspruch 1 oder 2, dadurch gekennzeichnet, dass das Druckstück (1a) in Anpassung an ein Kontaktelement (11) von Z-förmigem Querschnitt, in dessen beiden freien Schenkeln (13) je ein breiterer, kurzer Längsschlitz (13a) und in dessen schrägem Mittelteil ein längerer, schmaler Längsschlitz (12a) vorgesehen sind, einen den schrägen Mittelteil (12) des Kontaktelementes (11) beidseitig fixierenden Schrägschlitz (1c) zwischen Profilstegen (1b) aufweist, und dass das Endteil (3) der Hülse (2) dementsprechend einen viereckigen Querschnitt aufweist und sich mit zwei gegenüberliegenden Innenflächen an die entsprechenden Aussenflächen (13) des Kontaktelementes (11) anlegt.

## Claims

1. A device for electrically conductively terminating an insulated thin cable wire to an upright terminal element (12), which includes tabs formed with cutting edges and adapted to be resiliently spread upon insertion of the cable wire, comprising a plunger (1) longitudinally movable within a housing (5) and bearing at its free forward end a thrust pad (1 a), and comprising a sleeve (2) which surrounds the thrust pad and at the end thereof facing the cable wire is formed with longitudinal slots (3b) adapted to receive the cable wire, characterized in that the sleeve (2) - including the plunger (1) - is fixedly mounted in the housing and includes a free end portion (3) projecting from the housing (5), said free end portion extending in both the opertive condition and the inoperative condition of the device beyond the thrust pad (1 a) integrally formed with the plunger (1), the cross-section of said free end portion being designed so that upon application it closely engages about the terminal element (11) and laterally supports the tabs (13) thereof.

2. A device as claimed in claim 1, characterized in that one of the longitudinal slots (3b) is formed as a cutting edge (3a).

3. A device as claimed in claim 1 or claim 2, characterized in that, for adaptation to a terminal element (11) of Z-shaped cross-section the two free arms (13) of which each include a wider, short longitudinal slot (13a) and the inclined centre portion of which includes a longer, narrow longitudinal slot (12a), the thrust pad (1 a) is formed with an inclined slot (1c) between two profiled webs (1b) for fixing the terminal element (11) on either side thereof, and that the end portion (3) of the sleeve (2) accordingly is of rectangular cross-section and engages with two opposite inner surfaces thereof the corresponding outer surfaces (13) of the terminal element (11).

## Revendications

1. Dispositif pour assurer le serrage avec contact électrique d'un conducteur de câble mince isolé sur un élément de contact droit (12) qui présente des languettes pouvant s'écarter élastiquement au moment de l'introduction du conducteur de câble et pourvues d'arrêtes coupantes, dispositif qui comporte un poussoir (1) pouvant se déplacer longitudinalement dans un boîtier (5), qui présente à son extrémité antérieure libre une pièce de pression (1a), et une douille (2) entourant la pièce de pression, qui présente à son extrémité dirigée vers le conducteur de câble des fentes longitudinales (3b) pour recevoir le conducteur de câble, caractérisé en ce que la douille (2) - entourant le poussoir (1 ) - est montée fixe dans le boîtier et présente une extrémité libre (3) faisant saillie du boîtier (5) et qui dépasse la pièce de pression ( 1 a) disposée sur le poussoir (1) tant à l'état d'utilisation que de non-utilisation du dispositif et dont la section est conçue de façon qu'elle enserre étroitement l'élément de contact (11) et qu'elle soutienne latéralement les languettes (13) de celui-ci quand elle est placée sur celui-ci.

2. Dispositif selon la revendication 1, caractérisé en ce que l'une des fentes longitudinales (3b) est réalisée sous forme d'une arrête coupante (3a).

3. Dispositif selon la revendication 1 ou 2, caractérisé en ce que la pièce de pression (1a) présente une fente oblique (1c) entre deux barres profilées (1b), pour fixer des deux côtés la partie centrale oblique (12) de l'élément de contact (11), lorsqu'il est adapté à un élément de contact (11 ) de section en forme de Z, dans chacune des deux branches libres (13) duquel est prévue une fente longitudinale plus courte et plus large (13a) et dans la partie centrale oblique, une fente longitudinale plus longue et plus étroite (12a) et en ce que l'extrémité (3) de la douille (2) présente une section rectangulaire correspondante et se dispose par ses deux faces intérieures opposées contre les faces extérieures correspondantes (13) de l'élément de contact (11).
